# EUROPÄISCHE PATENTSCHRIFT

(11) **EP 1 747 357 B1**
(45) Veröffentlichungstag und Bekanntmachung des Hinweises auf die Patenterteilung: **24.02.2016**
(21) Anmeldenummer: 05716060.8
(22) Anmeldetag: 15.03.2005
(51) Int. Cl.: F01N 13/18

(54) **ABGASANLAGE FÜR EINE DURCH GETRIEBE UND MOTOR GEBILDETE ANTRIEBSEINHEIT**
EXHAUST SYSTEM FOR A DRIVE TRAIN CONSTITUTED BY A TRANSMISSION AND AN ENGINE
INSTALLATION DE GAZ D'ECHAPPEMENT POUR UNE UNITE D'ENTRAINEMENT FORMEE PAR UNE TRANSMISSION ET UN MOTEUR

(30) Priorität: 07.05.2004 DE 102004022720
(43) Veröffentlichungstag der Anmeldung: 31.01.2007
(73) Patentinhaber: Dr. Ing. h.c. F. Porsche AG, 70435 Stuttgart (DE)
(72) Erfinder: WEIMERT, Günter, 75323 Bad Wildbad (DE); MANN, Harald, 71642 Ludwigsburg (DE); MENZEL, Markus, 76751 Jockgrim (DE)
(86) Internationale Anmeldenummer: PCT/EP2005/002726
(87) Internationale Veröffentlichungsnummer: WO 2005/113956

(56) Entgegenhaltungen:
- DE-A1- 19 815 705
- DE-C1- 4 032 431
- US-A- 4 339 919
- US-A- 4 559 776
- US-A- 5 880 413
- US-A- 5 921 080
- US-A- 6 106 344

## Beschreibung

Die Erfindung betrifft eine Abgasanlage für eine durch Getriebe und Motor gebildete Antriebseinheit nach dem Oberbegriff des Patentanspruchs 1.

Aus der DE 40 32 431 C1 ist eine Aufhängevorrichtung für eine zweiflutige Abgasanlage eines Kraftfahrzeuges bekannt, die aus einem zentralen Halteteil besteht, an denen elastisch gelagert, zu den Abgasrohren der Abgasanlage führende Tragschenkel befestigt sind.

Aufgabe der Erfindung ist es, eine derartige gattungsgemäße Aufhängevorrichtung trotz der im Kraftfahrzeug auftretenden Aggregateschwingungen dauerhaltbar und stabil auszubilden.

Aus der DE 198 15 705 A1 ist weiterhin eine Befestigungsvorrichtung für ein Abgasrohr an einem Fahrzeugbauteil bekannt, bei der eine Konsole der Befestigungsvorrichtung ein Schalenelement in Form eines Zylindersegmentes aufweist, das an einem im wesentlichen geradlinigen Abschnitt eines Abgasrohres mit Hilfe von das Abgasrohr umgreifenden Haltemitteln befestigbar ist.

Die US 5,921,080 beschreibt einen Katalysator für einen kleinen Ottomotor, wobei ein Abgasrohr durch eine Öffnung in ein Katalysatorgehäuse geführt wird, wobei das Katalysatorgehäuse mittels eines mehrteiligen Haltebügels am Fahrzeugchassis gehalten wird.

Die US 5,880,413 beschreibt eine Anordnung zur Befestigung eines Abgasschalldämpfers für Lastkraftwagen.

Die genannte Aufgabe wird durch die im Anspruch 1 angegebenen Merkmale gelöst.

Die erfindungsgemäße Befestigungsvorrichtung für die Abgasanlage besteht aus einem Halteteil mit Tragschenkeln, die über eine Schellenkonstruktion am Katalysatorgehäuse der Abgasanlage befestigt sind. Dadurch, dass das Katalysatorgehäuse im Durchmesser wesentlich größer als die Abgasrohre ausgeführt sind, kann mit dieser Art der Befestigung eine stabile und dauerhafte Aufhängung der gesamten Abgasanlage erreicht werden.

Durch die in den Unteransprüchen aufgeführten Merkmale und Maßnahmen sind weitere vorteilhafte Ausgestaltungen und Weiterbildungen der Abgasanlage möglich.

Eine weitere stabilisierende und der Aufhängung der gesamten Abgasanlage dienende Maßnahme besteht darin, dass zumindest ein Teil des Katalysatorgehäuses in einem Endschalldämpfer der Abgasanlage integriert ist.

Die Tragschenkel, an denen die Abgasanlage befestigt ist, sind auf vorteilhafte Art und Weise als eine untere durchgehende Strebe ausgebildet, die durch zwei obere, jeweils das Halteteil und die Schellen verbindende Streben abgestützt ist.

Die beiden oberen Streben sind mit jeweils einem Dämpfungselement verbunden, die so abgestimmt sind, dass die auftretenden Aggregate - bzw. Abgasanlagenschwingungen Wirksam reduzierbar sind.

Für die Anbindung der Befestigungsschelle an die untere und die beiden oberen Streben ist jeweils ein Halter vorgesehen, an dem die untere und die beiden oberen Streben durch Klemmung oder Verschraubung entsprechend befestigt sind.

Das stirnseitig am Getriebe der Antriebseinheit verschraubte Halteteil ist als Guss- oder als Stanzteil in Form einer einstückigen Trägerplatte ausgebildet.

In der Zeichnung wird ein Ausführungsbeispiel der Erfindung gezeigt, das nachstehend näher beschrieben ist.

Es zeigen
- Fig. 1: eine perspektivische Darstellung einer Abgasanlage mit einer Befestigungseinrichtung,
- Fig. 2: eine zweite perspektivische Ansicht der Abgasanlage,
- Fig. 3: eine erste perspektivische Seitenansicht der Befestigungsvorrichtung und
- Fig. 4: eine zweite perspektivische Darstellung der Befestigungseinrichtung.

Die zweiflutig ausgebildete Abgasanlage für einen 6-Zylinder-Motor weist jeweils einen Abgaskrümmer 2 und 4 auf, der jeweils mit seinem Flanschabschnitt 6 bzw. 8 am Zylinderkopf einer nicht dargestellten Motoreinheit befestigt ist. Die drei Einzelrohre des Abgaskrümmers 2 und 4 münden in ein Abgassammelrohr 10 bzw. 12 ein, an das sich ein Gehäuse 14 bzw. 16 eines Startkatalysators anschließt. An die beiden Startkatalysatoren 14, 16 ist jeweils ein Abgasrohr 18 bzw. 20 angeflanscht, die zu jeweils einem Gehäuse 22 bzw. 24 führen, in denen ein Hauptkatalysator aufgenommen ist. Die beiden Hauptkatalysatoren 22, 24 sind jeweils in einem Endschalldämpfergehäuse 26 bzw. 28 aufgenommen bzw. teilweise darin integriert. Beide Endschalldämpfergehäuse 26 und 28 sind strömungstechnisch über ein oberes Verbindungsrohr 30 und ein unteres Verbindungsrohr 32 strömungstechnisch miteinander verbunden. Das untere Verbindungsrohr 32 ist dabei als T-Rohrstück ausgebildet, auf dessen freien Stutzen eine Abgasrohrblende 34 befestigt ist.

Zur Aufhängung bzw. Befestigung der gesamten Abgasanlage ist eine Befestigungsvorrichtung 36 vorgesehen, die ein Halteteil aufweist, das im folgenden als Trägerplatte 38 bezeichnet ist. An der Trägerplatte 38 ist mit Hilfe von drei Rohrschellen 40a,b,c eine untere Rohrstrebe 42 befestigt, an dessen linken bzw. rechten Tragschenkel 42a bzw. 42b eine das Katalysatorgehäuse 22 bzw. 24 umgreifende Befestigungsschelle 44 bzw. 46 vorgesehen ist. Zwei schalenförmig ausgebildete Haltebleche 48 und 50 für die beiden Befestigungsschellen 44 und 46 sind an einem Halter 52 bzw. 54 verschraubt, die durch jeweils eine aus dem Halter 52, 54 heraus geformte Lagerbuchse 56 bzw. 58 auf das jeweilige Ende der unteren Rohrstrebe 42 bzw. der Tragschenkel 42a,42b klemmend aufgesteckt sind. Die Klemmung zwischen beiden Bauteilen wird dabei durch die Befestigungsmittel 60 erzeugt, mit denen gleichzeitig das Halteblech 48 bzw. 50 für die Befestigungsschellen 44 und 46 am Halter 52 bzw. 54 befestigt ist. Die beiden Halter 52 und 54 weisen darüber hinaus jeweils eine obere Lagerbuchse 62 und 64 auf, die jeweils der Aufnahme eines Ende einer oberen Zugstrebe 66 bzw. 68 dienen. Das andere Ende der beiden oberen Zugstreben 66, 68 ist über ein Dämpfungselement 70 und 72 an der Trägerplatte 38 verschraubt. Die beiden Dämpfungselemente 70, 72 sind als Buchsen ausgebildet, in denen die obere Zugstrebe 66, 68 in Gummielementen elastisch gelagert bzw. befestigt ist. Die auf die beiden oberen Zugstreben 66, 68 wirkende Zugspannung kann dabei eingestellt werden; dazu weist das in der oberen Lagerbuchse 62, 64 aufgenommene Ende der oberen Zugstrebe 66, 68 ein Gewinde auf, das in der Lagerbuchse 62, 64 eingeschraubt ist. Die Verschraubung wird dabei durch eine entsprechende Kontermutter 74 und 76 gesichert. Die beiden am Katalysatorgehäuse 22, 24 befestigten Schellen 44, 46 werden jeweils über eine Spannschelle 78 bzw. 80 gesichert.

Die als Guss- oder Stanzteil ausgebildete Trägerplatte 38 weist Befestigungsöffnungen 82, die der stirnseitigen Befestigung der Trägerplatte 38 am Gehäuse eines nicht dargestellten Getriebes dienen. Die Befestigungsvorrichtung 36 für die Abgasanlage ist beispielsweise für das Porsche Boxster- Modell vorgesehen, das eine Mittelmotoranordnung aufweist, bei dem - in Fahrtrichtung gesehen - der Motor vor dem Getriebe angeordnet ist. Selbstverständlich kann die beschriebene Befestigungsvorrichtung für die Abgasanlage auch am Motorgehäuse, Fahrwerk oder der Karosserie des Kraftfahrzeuges befestigt werden.

## Patentansprüche

1. Abgasanlage für eine durch Getriebe und Motor gebildete Antriebseinheit, mit abgasführenden Rohren (2, 4, 10, 12, 18, 20) und mindestens einem Schalldämpfer- und Katalysatorgehäuse (14, 16, 22, 24, 26, 28), sowie mit einem am Getriebe und/oder Motor befestigbaren Halteteil (38) an dessen Tragschenkel
die Abgasanlage befestigbar bzw. aufhängbar ist,
**dadurch gekennzeichnet, dass**
am Ende des jeweiligen Tragschenkels (42a, 42b) eine Befestigungsschelle (44, 46) zur Aufnahme eines Katalysatorgehäuses (22, 24) vorgesehen ist, wobei die Tragschenkel (42a, 42b) als eine untere durchgehende Strebe (42) ausgebildet sind, die durch zwei obere, jeweils das Halteteil (38) und die Befestigungsschellen (44, 46) verbindende Streben (66, 68) abgestützt ist.

2. Abgasanlage nach Anspruch 1, **dadurch gekennzeichnet, dass** das Katalysatorgehäuse (22, 24) zumindest teilweise im Schalldämpfergehäuse (26, 28) integriert ist.

3. Abgasanlage nach Anspruch 1 oder 2, **dadurch gekennzeichnet, dass** an dem dem Halteteil (38) zugeordneten Ende der beiden oberen Streben (66, 68) jeweils ein Dämpfungselement (70, 72) vorgesehen ist.

4. Abgasanlage nach Anspruch 1 oder 3, **dadurch gekennzeichnet, dass** für die Befestigungsschellen (44, 46) jeweils ein Halter (52, 54) vorgesehen ist, an dem die untere und die beiden oberen Streben (42, 66, 68) befestigt sind.

5. Abgasanlage nach einem der vorhergehenden Ansprüche, **dadurch gekennzeichnet, dass** das Halteteil (38) als einstückige Trägerplatte ausgebildet ist, die mit Hilfe von Befestigungsmitteln (82) am Getriebe der Antriebseinheit verschraubt ist.

## Claims

1. Exhaust gas system for a drive unit which is formed by transmission and engine, having tubes (2, 4, 10, 12, 18, 20) which conduct exhaust gas and at least one silencer and catalytic converter housing (14, 16, 22, 24, 26, 28), and having a holding part (38) which can be fastened to the transmission and/or engine and on the supporting limbs of which the exhaust gas system can be fastened or suspended, **characterized in that** a fastening clip (44, 46) for receiving a catalytic converter housing (22, 24) is provided at the end of the respective supporting limb (42a, 42b), the supporting limbs (42a, 42b) being configured as a lower continuous strut (42) which is supported by two upper struts (66, 68) which in each case connect the holding part (38) and the fastening clips (44, 46).

2. Exhaust gas system according to Claim 1, **characterized in that** the catalytic converter housing (22, 24) is integrated at least partially into the silencer housing (26, 28).

3. Exhaust gas system according to Claim 1 or 2, **characterized in that** in each case one damping element (70, 72) is provided at that end of the two upper struts (66, 68) which is assigned to the holding part (38).

4. Exhaust gas system according to Claim 1 or 3, **characterized in that** in each case one holder (52, 54) is provided for the fastening clips (44, 46), to which holder (52, 54) the lower and the two upper struts (42, 66, 68) are fastened.

5. Exhaust gas system according to one of the preceding claims, **characterized in that** the holding part (38) is configured as a single-piece carrier plate which is screwed to the transmission of the drive unit with the aid of fastening means (82).

## Revendications

1. Installation de gaz d'échappement pour une unité d'entraînement formée par une transmission et un moteur, comprenant des tuyaux de guidage de gaz d'échappement (2, 4, 10, 12, 18, 20) et au moins un boîtier de silencieux et de catalyseur (14, 16, 22, 24, 26, 28), ainsi qu'une partie de retenue (38) pouvant être fixée à la transmission et/ou au moteur au niveau des branches de support de laquelle peut être fixée ou accrochée l'installation de gaz d'échappement,
**caractérisée en ce que**
à l'extrémité de la branche de support respective (42a, 42b) est prévu un collier de fixation (44, 46) pour recevoir un boîtier de catalyseur (22, 24), les branches de support (42a, 42b) étant réalisées sous forme de montant inférieur continu (42), lequel est supporté par deux montants supérieurs (66, 68) reliant à chaque fois la partie de retenue (38) et les colliers de fixation (44, 46).

2. Installation de gaz d'échappement selon la revendication 1, **caractérisée en ce que** le boîtier de catalyseur (22, 24) est intégré au moins en partie dans le boîtier de silencieux (26, 28).

3. Installation de gaz d'échappement selon la revendication 1 ou 2, **caractérisée en ce qu'**à l'extrémité des deux montants supérieurs (66, 68) associée à la partie de retenue (38) est à chaque fois prévu un élément d'amortissement (70, 72).

4. Installation de gaz d'échappement selon la revendication 1 ou 3, **caractérisée en ce qu'**un support (52, 54) est à chaque fois prévu pour les colliers de fixation (44, 46), le montant inférieur et les deux montants supérieurs (42, 66, 68) étant fixés audit support.

5. Installation de gaz d'échappement selon l'une quelconque des revendications précédentes, **caractérisée en ce que** la partie de retenue (38) est réalisée sous forme de plaque de support d'une seule pièce qui est vissée à la transmission de l'unité d'entraînement à l'aide de moyens de fixation (82).
